# EUROPÄISCHE PATENTSCHRIFT

(11) **EP 4 536 929 B1**
(45) Veröffentlichungstag und Bekanntmachung des Hinweises auf die Patenterteilung: **11.02.2026**
(21) Anmeldenummer: 23730351.6
(22) Anmeldetag: 02.06.2023
(51) Int. Cl.: E21B 7/14, E21B 7/15

(54) **TEIL EINES BOHRKOPFES FÜR EIN PLASMA-PULS-GEO-BOHRSYSTEM**
PART OF A DRILL HEAD FOR A PLASMA PULSE GEO DRILLING SYSTEM
PARTIE D'UNE TÊTE DE FORAGE POUR UN SYSTÈME DE FORAGE GÉO À IMPULSIONS AU PLASMA

(30) Priorität: 10.06.2022 CH 7032022
(43) Veröffentlichungstag der Anmeldung: 16.04.2025
(73) Patentinhaber: Kammermann Prozesstechnik GmbH, 8618 Oetwil a.S. (CH)
(72) Erfinder: KAMMERMANN, Benedikt, 8618 Oetwil am See (CH)
(74) Vertreter: Prins Intellectual Property AG
(86) Internationale Anmeldenummer: PCT/CH2023/050019
(87) Internationale Veröffentlichungsnummer: WO 2023/235993

(56) Entgegenhaltungen:
- CN-A- 112 227 953
- CN-A- 112 227 955
- CN-A- 113 187 398
- CN-A- 113 187 405
- YUDIN A S ET AL: "Electrical discharge drilling of granite with positive and negative polarity of voltage pulses", INTERNATIONAL JOURNAL OF ROCK MECHANICS AND MINING SCIENCES, PERGAMON, UNITED KINGDOM, vol. 123, 12 September 2019 (2019-09-12), XP085920725, ISSN: 1365-1609, [retrieved on 20190912], DOI: 10.1016/J.IJRMMS.2019.104058

## Beschreibung

### Technisches Gebiet

Die vorliegende Erfindung beschreibt einen Bohrkopfanfangsteil als Teil eines Bohrkopfes für ein Plasma-Puls-Geo-Bohrsystem, wobei der Bohrkopfanfangsteil mindestens einen Elektrodenabschnitt mit mehreren metallischen Stabelektroden umfasst, an welchem eine Hochspannungszuführung befestigbar ist und die Stabelektroden durch einen Hochspannungspulsgenerator mit unterschiedlich polarisierten Spannungsimpulsen beaufschlagbar sind.

### Stand der Technik

Der Zugang zu tiefen Energieressourcen (Geothermie, Kohlenwasserstoffe) aus tiefen Lagerstätten wird in den nächsten Jahrzehnten eine grundlegende Rolle spielen. Allerdings ist das Bohren zur Gewinnung tiefer Georessourcen extrem teuer. Tiefbohrungen in hartes, kristallines Gestein stellt eine grosse Herausforderung für konventionelle Drehbohrsysteme dar, da sie einen hohen Bohrkronenverschleiss und häufigen Bohrkronenaustausch, niedrige Penetrationsraten und ein schlechte Prozesseffizienz aufweisen.

Mit dem Ziel der Verbesserung der Gesamtwirtschaftlichkeit der Erschliessung tiefer Georessourcen in hartem Gestein, sehen wir die Plasma-Pulse Geo-Drilling (PPGD) Technologie als Ausweg. Das resultierende Plasma-Puls-Geo-Bohrverfahren und die dazu notwendigen technischen Mittel führen zu einer massiven Kostenreduktion und Vereinfachung der Tiefbohrungen im Vergleich zur Verwendung konventioneller Drehbohrsysteme, wenn das Plasma-Puls-Geo-Bohrsystem optimiert ist.

Plasma-Pulse Geo-Drilling (PPGD) Technologie zur Verwendung in Tiefbohrprozessen, also Tiefbohrungen zur Erschliessung von Erdöl-, Erdgaslagerstätten und Geothermiebohrungen, mit Endteufen ab wenigen Metern bis zu einigen Kilometern hatte seinen Ursprung in Russland. PPGD entfaltet potenziell seinen Vorteil im kristallinen Gestein und ist damit prädestiniert für Geothermie oder andere Aktivitäten in hartem Gestein.

Die PPGD Technologie verwendet Hochspannung von mehreren 100 Kilovolt in Form von nanosekundenschnell ansteigenden elektrischen Impulsen durch das Gestein, wodurch ein Plasma im Gestein erzeugt, das das Gestein von innen heraus, d. h. gegen seine geringe Zugfestigkeit ohne mechanischen Abrieb eines Bohrwerkzeugs zertrümmert, wodurch ein Tiefenbohrloch erzeugt wird. In Rossi et al «Advanced drilling technologies to improve the economics of deep georesource utilization», Applied Energy Symposium: MIT A+B, August 12-14, 2020, Cambridge, USA, wird angedeutet, dass mittels eines Bohrkopfanfangsteils 2, eines Hochspannungspulsgenerators 1 und Elektroden in einem mit Wasser 5 gefüllten Bohrloch eine Bohrung samt Vortrieb aufgrund der Hochspanungspulse erreicht werden kann. Dabei wird keine sich abnutzende Bohrkrone verwendet und es kann anscheinend doch eine hohe Penetrationsrate (rate of penetration (ROP)) erreicht werden, die ein gezeigtes Bohrloch erzeugt. Mittels eines Hochspannungsimpulses wird ein Plasmakanal (Streamer) 3 initiiert. Der Streamer 3 breitet sich durch das Gestein 4 aus und bricht dabei das Gestein 4 von innen heraus. Die Elektroden sind in den Bohrkopf eingebettet und der Prozess ist von einer Bohrspülung 5 im Bohrloch umgeben (z. B. Öl oder Wasser). Die gesamte Konstruktion bildet ein Plasma-Puls-Geo-Bohrsystem 0, wie in Figur 1 gemäss Stand der Technik gezeigt.

Damit dieses Verfahren jedoch Gestein wirksam zu brechen vermag, muss der Plasmakanal durch das Gestein und nicht entlang der Gesteinsoberfläche, d. h. durch die Flüssigkeit, verlaufen. Dies wird in erster Linie durch einen schnellen Puls-Anstieg erreicht. Die Anstiegszeit ist ein wichtiger Faktor, wegen der bemerkenswerten Abhängigkeit der Durchschlagsfestigkeit von Materialien mit der Zeit der gepulsten Spannungsanwendung.

Ziel ist es heute Wasser bzw. eine auf Wasser basierende Flüssigkeit als Bohrspülung zu verwendet, zur Vereinfachung des Verfahrens. Während das in Russland in den 1960er Jahren entwickelte EPB (Elektro-Pulse-Boring) Verfahren, unter Nutzung von Öl als Bohrspülung Isolier- und Spülmedium verwendet werden musste, soll ein neues Verfahren nun eine wasserbasierte Bohrspülung nutzen, was Kosten spart und die Umwelt schützt.

Allerdings hat die PPGD Technologie noch nicht die Effizienz, Zeitersparnis und Bohrqualität erreicht, die gewünscht ist. Folglich kann sich dieses Verfahren und die Plasma-Puls-Geo-Bohrsystem nicht erfolgreich auf dem Markt durchsetzen.

In der CN112227953 ist ein Bohrkopfanfangsteil als Teil eines Bohrkopfes für ein Plasma-Puls-Geo-Bohrsystem offenbar, wobei der Bohrkopfanfangsteil mindestens einen Elektrodenabschnitt mit mehreren metallischen Stabelektroden umfasst, an welchem eine Hochspannungszuführung befestigbar ist. Der bekannte Plasmabohrkopf weist aber Schwächen auf, die es zu verbessern gilt.

### Darstellung der Erfindung

Die oben beschriebenen aus dem Stand der Technik bekannten Nachteile, sollen durch die vorliegende optimierte Vorrichtung und das damit durchführbare Verfahren beseitigt werden.

Die vorliegende Erfindung hat sich zur Aufgabe gestellt ein Plasma-Puls-Geo-Bohrsystem zur Durchführung des PPGD derart zu optimieren, dass ein kontinuierlicher Betrieb mit maximaler Effizienz bei Benutzung von Wasser respektive einer auf Wasser basierenden Flüssigkeit als Bohrspülung zu schaffen. Entsprechend wurde ein Teil des Bohrkopfes für ein Plasma-Puls-Geo-Bohrsystem ausgebildet.

Variationen von Merkmalskombinationen bzw. geringfügige Anpassungen der Erfindung sind in der Detailbeschreibung zu finden, in den Figuren abgebildet und in die abhängigen Patentansprüche aufgenommen worden.

### Kurze Beschreibung der Zeichnungen

Ein bevorzugtes Ausführungsbeispiel des Erfindungsgegenstandes wird nachstehend im Zusammenhang mit den anliegenden Zeichnungen beschrieben.

Weitere Merkmale, Einzelheiten und Vorzüge der Erfindung ergeben sich aus der nachfolgenden Beschreibung bevorzugter Ausführungsformen der Erfindung sowie der Zeichnungen. Es sind dargestellt in
- Figur 1: zeigt eine schematische Ansicht eines aus dem Stand der Technik bekannten Plasma-Puls-Geo-Bohrsystems, wobei die Bezugszeichen auch im Rest der Beschreibung der Erfindung gelten.
- Figur 2a: zeigt eine schematische Perspektive eines optimierten Bohrkopfanfangsteiles, während
- Figur 2b: eine schematische Seitenansicht des Bohrkopfanfangsteiles, ohne Hochspannungsanschlüsse und Generator und
- Figur 2c: einen Ausschnitt aus der Schnittansicht gemäss Schnittlinie A-A aus Figur 2b durch den Elektrodenabschnitt des Bohrkopfanfangsteiles zeigt.
- Figur 3: zeigt eine schematische Perspektive eines weiteren Bohrkopfanfangsteiles mit äusseren leicht verkippten Stabelektroden.

### Beschreibung

Das bekannte Plasma-Puls-Geo-Bohrsystem 0 mit Hochspannungspulsgenerator 1, an welchem mittels Hochspannungszuführung 10 ein Bohrkopfanfangsteil 2, umfassend einen Bohrkopfanschlussabschnitt 21 und einen frontseitigen Elektrodenabschnitt 20 mit einer Mehrzahl von n Stabelektroden 200 wurde hier optimiert. Der gesamte Bohrkopfanfangsteil 2 als Teil eines weitere Merkmale umfassenden Bohrkopfes wird in ein Bohrloch bis zu einer Bohrlochsohle eingebracht. Damit kann ein optimierter Ausbruch von Gestein 4 in einem Bohrloch, welches mit Wasser als Bohrspülung 5 oder einer auf Wasser basierenden, also kleiner gleich 100% Wasser enthaltende Bohrspülung 5 gefüllt ist, erreicht werden, wobei der bekannte Plasmakanal pulsweise erzeugt wird.

Zur Verbesserung des Ausbruchsverhaltens bei der Bohrung mittels Plasma-Puls-Geo-Bohrsystems 0, ist die Form des Bohrkopfanfangsteiles 2, bzw. des Elektrodenabschnitts 20, in welchem hier eine Mehrzahl von n Stabelektroden angeordnet ist, von besonderer Bedeutung.

Aus dem Stand der Technik war bekannt, dass die Anzahl von Elektroden erhöht werden sollte oder es wurden Elektroden mit "Auflageschuhen", welche konzentrisch angeordnet sind, eingeführt. Auch Ringe und Platten sowie Klauen in mannigfacher Ausgestaltung wurden im Bereich der Elektroden angeordnet. Diese einfachen Änderungen brachten aber keine befriedigenden Ergebnisse.

Um das Ausbruchverhalten und damit die Ausbruchleistung zu optimieren, musste eine optimale Anordnung und Form der Plus- und Minuselektroden gefunden werden, welche den gesamten Bohrquerschnitt gleichermassen bedient und vor allem in der Randzone des Bohrkopfanfangsteiles 2 einen Überausbruch generiert, damit der Bohrkopfanfangsteil 2 beim Nachführen während des Bohrvorganges sicher folgen kann. Dabei muss immer eine prozesssichere Zuführung der Hochspannungimpulse erreicht sein und der gesamte Bohrkopfanfangsteil 2 eine ausreichende mechanische Festigkeit aufweisen. Dies ist mit der im Weiteren näher beschriebenen Anordnung von Stabelektroden 200 im Elektrodenabschnitt 20 erreicht worden. Die Längen L aller Stabelektroden 200 sind derart gewählt, dass alle Spitzen der Stabelektroden 200 bündig auf einer planen Elektrodenfläche abschliessen, sodass ein gleichmässiges Aufliegen aller Stabelektroden 200 im Bohrloch, auf der planen Bohrlochsohle erreicht ist.

Der Bohrkopfanfangsteil 2 ist als metallisches Gestell ausgebildet, umfassend mindestens den Elektrodenabschnitt 20 und einen Bohrkopfanschlussabschnitt 21, welche aneinander befestigt oder angeformt sind.

Vom Elektrodenabschnitt 20 ragen eine Mehrzahl von n Stabelektroden 200 weg, in die vom Bohrkopfanschlussabschnitt 21 abgewandte Richtung. Die Längsrichtung ist mit dem gestrichelten Pfeil markiert, wobei die Pfeilspitze in die Vorschubrichtung des Bohrkopfanfangsteiles 2 zeigt.

Die n Stabelektroden 200 sind aus Stabilitätsgründen stabförmig und voll ausgeführt, sodass sie gegeneinander isoliert über eine möglichst grosse Fläche verteilt sind, entlang der Querschnittsfläche des Elektrodenabschnitts 20. Die n Stabelektroden 200 sind derart am elektrisch leitfähigen Bohrkopfanschlussabschnitt 21 befestigt, dass es bei hohen elektrischen Spannungen keine Überschläge oder Kurzschlüsse gibt. Der Bohrkopfanschlussabschnitt 21 ist darum im Wesentlichen als metallisches Gestell, umfassend mehrere Zuführstreben 210 mit direktem oder indirekten Kontakt zu den n Stabelektroden 200 und mindesten zwei Anschlussflansche 211, 211' an welchen die Zuführstreben 210 befestigt oder angeformt sind.

Die Anschlussflansche 211, 211' dienen in der Regel der Befestigung des Bohrkopfanfangsteils 2 an weiteren Bauteilen des Bohrkopfes und/oder an der Hochspannungszuführung 10.

An den Anschlussflanschen 211, 211' können Hochspannungskabel 10 als eine Ausführung der Hochspannungszuführung 10 eines Hochspannungsgenerators 1 angeschlossen werden, welcher in Figur 2a mit einem Hochspannungszeichen angedeutet ist. Auch im Bohrkopfanschlussabschnitt 21 muss eine ausreichende Stabilität erreicht sein, damit Kurzschlüsse verhindert werden. Obwohl hier keine mechanischen Belastungen wie in klassischen Drehbohrsystemen auftreten, da es keine Rotationsbewegung gibt, ist der Druck, mit welchem der Bohrkopfanfangsteil 2 auf das Gestein 4 in Vorschubrichtung gepresst wird, recht hoch. Im Idealfall ist die axiale Belastung des Bohrkopfanfangsteils 2 praktisch Null. Die Stabelektroden 200 sind jeweils mit dem ersten Anschlussflansch 211 oder mit dem zweiten Anschlussflansch 211' kurzschluss- und überschlagsfrei verbunden. Damit können verschiedene Stabelektroden 200 unterschiedliche Polarisierungen aufweisen.

Anstelle von Hochspannungskabeln 10 können auch mechanisch stabilere Streben als Hochspannungszuführung 10 fungieren, welche eine mechanische Stabilisierung erzeugen.

Die Zuführstreben 210 können als metallische Rohre oder als Vollstäbe ausgebildet sein, während die mindesten zwei Anschlussflansche 211, 211' bevorzgut angeschweisst sind. Die Abstände zwischen im Betrieb unterschiedlich gepolten und mit Hochspannung beaufschlagten Zuführstreben 210 sind auf die Hochspannung abgestimmt gewählt, damit Kurzschlüsse und Überschläge ausgeschlossen sind. Da im Bohrloch eine wässrige Flüssigkeit als Bohrspülung 5 eingesetzt wird, sind die Vorgaben entsprechend definiert, sodass der Plasmakanal 3 im Betrieb bevorzugt durch das Gestein 4 erzeugt wird.

In Figur 2b erkennt man, dass die unterschiedlichen Zuführstreben 210, für die Spannungsbeaufschlagung und eine mechanische Stabilität sorgen. Hier beträgt der Abstand zwischen den mindestens zwei Anschlussflanschen 211, 211' etwa die Hälfte der Länge des gesamten Bohrkopfanschlussabschnitts 21. Dies ist mit gestrichelten senkrechten Linien in Figur 2b angedeutet.

Im Elektrodenabschnitt 20 hat sich eine gleichmässige Verteilung von parallel zueinander angeordneten gleich dicken n Stabelektroden 200, mit Stabelektrodendurchmessern d von grösser 5mm, besonders bevorzugt von 8mm, aber grundsätzlich mit einem Stabelektrodendurchmesser d kleiner 20 mm als vorteilhaft erwiesen, da nur so ein homogenes Bohrergebnis erzielt werden konnte.

Die Länge L der n Stabelektroden 200 zwischen deren Spitzen und dem Bohrkopfanschlussabschnitt 21 sollte grösser als 100mm und bevorzugt kleiner als 200mm sein, besonders bevorzugt zwischen 150 und 170 mm liegen.

In Relation der Länge L der Stabelektroden 200 zwischen Spitze und dem rückwärtigen Ende der Stabelektrode 200 zum Abstand a zum nächsten Nachbarn zwischen Stabelektroden 200 ist L/a von 1:1 bis 5:1 vorteilhaft. Die Länge L der Stabelektroden 200 wird unabhängig von der Befestigung zwischen der Spitze der Stabelektrode 200 und dem der Spitze gegenüberliegenden rückwärtigen Ender der Stabelektrode 200 gemessen.

Ein weiteres Merkmal des Bohrkopfanfangsteils 2 ist ein Abstand x zwischen einer ersten Stabelektrodenbefestigungsebene und einer zweiten Stabelektrodenbefestigungsebene der verschiedenen Stabelektroden 200. Dieser Abstand x sollte bevorzugt ein bis dreimal dem Abstand a entsprechen.

Die Gesamtlänge des Bohrkopfanfangsteiles 2 sollte etwa grössergleich 2 mal der Länge L der Stabelektroden 200 betragen, sodass die mechanische Stabilität ausreichend ist.

Um einen homogenen Plasmakanal 3, eine gleichmässige Verteilung der Plasmakanäle 3 bzw. resultierend eine homogene Bohrung in Wasser 5 als Bohrspülung 5 zu erreichen, wurden die n Stabelektroden 200 mit unterschiedlicher Polarität derart angeordnet, dass der Abstand a zwischen nächst benachbarten Stabelektroden 200 mindestens 10mm, eher grösser als 40mm, besonders bevorzgut 48 mm beträgt.

Neben einer Anordnung von parallelen Reihen und Spalten von Stabelektroden 200 mit gleicher Polarität, wobei jede Stabelektroden 200 jeweils zwei nächste Nachbarn beidseitig in der gleichen Reihe und jeweils einen linken und einen rechten nächsten Nachbarn in jeder Nachbarspalte aufweist, hat sich eine weitere Ausgestaltung als effizienter erwiesen.

Das in Figur 2c gezeigte Elektrodenanordnungsmuster basiert auf einer hexagonalen Anordnung von Stabelektroden 200, wobei in der Mitte eines Sechsecks eine Stabelektrode 200 einer ersten Polarität angeordnet ist und entlang des Umfangs des Secksecks auf deren Ecken sechs weitere Stabelektroden 200' angeordnet sind. Auch in einer solchen Anordnung sind die Abstände a zwischen nächsten Nachbarelektroden gleich Abstand a. Bis auf Stabelektroden 200 im Randbereich hat jede Stabelektrode 200 sechs nächste Nachbarn im Abstand a. Diese nächsten Nachbarn können die gleiche oder die entgegengesetzte Polariät aufweisen, also mit einer entsprechend polarisierten elektrischen Spannung beaufschlagt sein. Dazu müssen Stabelektroden 200 am geeigneten Anschlussflansch 211 angeschlossen sein.

Bevorzugt sind Anordnungen, wobei entlang der Umfangslinie des Sechsecks, um die zentrisch positionierte Stabelektrode 200 verlaufend, Stabelektroden 200 mit jeweils abwechselnder Polarität angeordnet, gewählt sind.

Die Querschnittsfläche Q des Elektrodenabschnitts 20 muss grössergleich der Querschnittsfläche q des Bohrkopfanschlussabschnitts 21 gewählt sein, damit der Bohrkopfanfangsteil 2 ein ausreichend grosses Bohrloch erzeugt und in das Bohrloch nachgeführt werden kann. Die Queschnittsfläche q bzw. der maximale Durchmesser entspricht hier dem Durchmesser des zweiten Anschlussflansches 211'.

Durch die Gestaltung des Bohrkopfanfangsteils 2 als Gestell kann Abraum mittels Bohrspülung 5 weg transportiert werden.

Die Anschlussflansche 211, 211' führen zu einer äusserst stabilen, kurzschluss- und überschlagsfreien Montage der Hochspannungszuführung 10 an den Bohrkopfanfangsteil 2.

In einer weiteren Gestaltung des Elektrodenabschnitts 20 sind äussere, von der zentrischen Längsachse am weitestens entfernten Stabelektroden 200' nicht parallel zur Längsachse, sondern in einem Winkel von der Längsachse weggerichtet angeordnet. Diese Ausführungsform ist in Figur 3 schematisch dargestellt, wobei nur eine obere Hälfte des Bohrkopfanfangsteil 2' dargestellt ist. Der Winkel der äusseren Stabelektroden 200' zur Längsachse sollte 1.5 ° und mehr sein.

Mit dem oben beschrieben Bohrkopfanfangsteil 2 können auch sogenannte Loops einige Kilometer tief effizient, kostengünstig, unter Verwendung von Wasser als Bohrspülung 5 und ohne grossen mechanischen Verschleiss gebohrt werden. Entscheidend ist eine möglichst homogene gleichmässige Auflage der n Stabelektroden 200 auf dem Gestein. Der Bohrkopfanfangsteil 2 wird auf das Gestein 4 nachgeführt und aufgesetzt, dann erfolgen einer oder mehrere Spannungsimpulse, bis der Bohrkopfanfangsteil 2 wieder nachgeführt wird. Im Optimalfall ist der Bohrkopfanfangsteil 2 so austariert, entlastet oder beaufschlagt, dass er selbsttätig und kontinuierlich der mit dem Bohrfortschritt wandernden Bohrlochsohle folgt.

Durch die hier beschriebenen Stabelektroden 200 sind Punktauflagen der Stabelektroden 200 über den gesamten Bohrquerschnitt verteilt möglich, da die Stabelektroden 200 über die Querschnittsfläche des Elektrodenabschnitts 20 verteilt sind. Es gibt keine elektrischen Querverbindungen zwischen den einzelnen Stabelektroden 200 und auch die Abstände zwischen den Zuführstreben 210 und Anschlussflanschen 211, 211' sind entsprechend gewählt. Die Enden der einzelnen Stabelektroden 200 sind bevorzugt als Kugelkopf mit definiertem Radius ausgestaltet, sie laufen also nicht spitz zu. Im Betrieb ausgebrochene Gesteinsteile, sogenannte cuttings, werden durch die gleichmässige homogene Anordnung der Stabelektroden 200 derart verkleinert, dass der Transportdurchmesser für den Abtransport gesichert erreicht wird und ein Verkeilen der cuttings im Bohrkopfanfangsteil 2 verhindert wird. In den durchgeführten Versuchen wurden gute Bohrresultate erreicht, welche auch im kontinuierlichen Bohrbetrieb vorteilhaft sind.

### Bezugszeichenliste

0 Plasma-Puls-Geo-Bohrsystem
1 Hochspannungspulsgenerator
   10 Hochspannungszuführung (z.B. Hochspannungskabel)
2 Bohrkopfanfangsteil
   20 Elektrodenabschnitt
   200 n Stabelektroden
   d Stabelektrodendurchmesser (bevorzugt 8mm)
   a Abstand zum nächsten Nachbarn (bevorzugt > 40mm, 48mm)
   L Länge der Stabelektroden zwischen Spitze und Bohrkopfanschlussabschnitt
   Q Querschnittsfläche des Elektrodenabschnitts 20
   21 Bohrkopfanschlussabschnitt
   210 Zuführstrebe
   211, 211' Anschlussflansch
   q Querschnittsfläche des Bohrkopfanschlussabschnitt 21
3 Plasmakanal/Streamer
4 Gestein
5 Bohrspülung (bevorzugt Wasser respektive wasserbasierte Flüssigkeit)

## Patentansprüche

1. Bohrkopfanfangsteil (2) als Teil eines Bohrkopfes für ein Plasma-Puls-Geo-Bohrsystem (0), wobei der Bohrkopfanfangsteil (2) mindestens einen Elektrodenabschnitt (20) mit mehreren metallischen Stabelektroden (200) umfasst, an welchem eine Hochspannungszuführung (10) befestigbar ist und die Stabelektroden (200) durch einen Hochspannungspulsgenerator (1) mit unterschiedlich polarisierten Spannungsimpulsen beaufschlagbar sind, wobei
am Elektrodenabschnitt (20), abgewandt von der Seite der Stabelektrodenspitzen ein Bohrkopfanschlussabschnitt (21) in Form eines Gestells mit Zuführstreben (210) und mindestens zwei Anschlussflanschen (211, 211') elektrisch verbunden befestigt oder angeformt ist und
die Stabelektroden (200) des Elektrodenabschnitts (20) parallel zueinander verlaufend und auf einer planen Elektrodenfläche abschliessend mit gleichen Länge (L) aus metallischen Rohren oder Vollstäben mit Durchmessern (d) kleiner 20 mm ausgerichtet ausgestaltet sind,
wobei eine Querschnittsfläche (Q) des Elektrodenabschnitts (20), auf welcher die Stabelektroden (200) verteilt sind, grössergleich einer Querschnittsfläche (q) des Bohrkopfanschlussabschnitts (21) auf welcher Zuführstreben (210) und die mindestens zwei Anschlussflansche (211, 211') verteilt sind, gewählt ist und wobei ein Elektrodenanordnungsmuster der Mehrzahl von Stabelektroden (200) auf einer hexagonalen Anordnung von Stabelektroden (200) beruht, wobei in der Mitte eines Sechsecks eine Stabelektrode (200) einer ersten Polarität angeordnet ist und entlang des Umfangs des Secksecks auf deren Ecken sechs weitere Stabelektroden (200') angeordnet sind.

2. Bohrkopfanfangsteil (2) nach Anspruch 1, wobei die Mehrzahl von Stabelektroden (200) parallele Reihen und Spalten von Stabelektroden (200) bilden, wobei jede Stabelektroden (200) jeweils zwei nächste Nachbarn in der gleichen Reihe und jeweils einen linken und einen rechten nächsten Nachbarn in jeder Nachbarspalte aufweist.

3. Bohrkopfanfangsteil (2) nach Anspruch 1, wobei bis auf Stabelektroden (200) im Randbereich jede Stabelektrode (200) sechs nächste Nachbarn im gleichen Abstand (a) aufweist, welche die gleiche oder die entgegengesetzte Polariät aufweisen.

4. Bohrkopfanfangsteil (2) nach Anspruch einem der vorhergehenden Ansprüche, wobei die Stabelektroden (200) entlang der sechseckigen Umfangslinie um die zentrische Stabelektrode (200) mit jeweils abwechselnd polarisierter elektrischen Spannung beaufschlagbar sind und entsprechend mit den Anschlussflanschen (211, 211') elektrisch leitend verbunden sind.

5. Bohrkopfanfangsteil (2) nach einem der vorhergehenden Ansprüche, wobei der Abstand (a) zwischen direkt benachbarter Stabelektroden (200) gleich ist und mindestens 10mm beträgt.

6. Bohrkopfanfangsteil (2) nach einem der vorhergehenden Ansprüche, wobei Verhältnis der Länge (L) der Stabelektroden (200) zwischen Spitze und dem rückwärtigen Ende der Stabelektrode (200) zum Abstand (a) zum nächsten Nachbarn zwischen Stabelektroden (200) L/a zwischen 1:1 und 5:1 liegt.

7. Bohrkopfanfangsteil (2) nach einem der vorhergehenden Ansprüche, wobei ein Abstand (x) zwischen einer ersten Stabelektrodenbefestigungsebene und einer zweiten Stabelektrodenbefestigungsebene der verschiedenen Stabelektroden (200), mit einem Wert zwischen einmal bis dreimal Abstand (a) entspricht.

8. Bohrkopfanfangsteil (2) nach einem der vorhergehenden Ansprüche, wobei die wegragenden Enden der Stabelektroden (200) jeweils als Kugelkopf ausgestaltet sind, mit definiertem Radius.

9. Bohrkopfanfangsteil (2) nach einem der vorhergehenden Ansprüche, wobei die Länge (L) der Stabelektroden (200) zwischen deren Spitzen und dem Bohrkopfanschlussabschnitt (21) grösser als 100mm und bevorzugt kleiner als 200mm ist, besonders bevorzugt zwischen 150 und 170 mm.

10. Bohrkopfanfangsteil (2) nach einem der vorhergehenden Ansprüche, wobei die Gesamtlänge des Bohrkopfanfangsteiles (2), Elektrodenabschnitt (20) und Bohrkopfanschlussabschnitt (21) zusammen, grössergleich zweimal der Länge (L) der Stabelektroden (200) ist.

11. Bohrkopfanfangsteil (2) nach einem der vorhergehenden Ansprüche, wobei der Abstand zwischen den mindestens zwei Anschlussflanschen (211, 211') maximal der Hälfte der Länge des gesamten Bohrkopfanschlussabschnitts (21) entspricht.

12. Bohrkopfanfangsteil (2) nach einem der vorhergehenden Ansprüche, wobei äussere, von einer zentrischen Längsachse des Bohrkopfanfangsteils (2) am weitesten entfernten Stabelektroden (200') in einem Winkel von mehr als 1.5° von der Längsachse weggerichtet angeordnet sind.

## Claims

1. Drill head initial part (2) as part of a drill head for a plasma pulse geo-drilling system (0), wherein the drill head initial part (2) comprises at least one electrode portion (20) with several metallic rod electrodes (200), to which a high-voltage supply (10) can be attached and the rod electrodes (200) can be applied by a high-voltage pulse generator (1) with differently polarized voltage pulses, wherein
at the electrode portion (20), facing away from the side of the rod electrode tips, a drill head connection portion (21) in the form of a frame with feed struts (210) and at least two connection flanges (211, 211') is electrically connected or molded and the rod electrodes (200) of the electrode portion (20) run parallel to each other and terminate on a flat electrode surface with the same length (L) of metallic tubes or solid rods with diameters (d) less than 20 mm are aligned, wherein a cross-sectional area (Q) of the electrode portion (20) on which the rod electrodes (200) are distributed is greater than equal to a cross-sectional area (q) of the drill head connection portion (21) on which feed struts (210) and the at least two connection flanges (211, 211') are distributed, and wherein an electrode arrangement pattern of the plurality of rod electrodes (200) is based on a hexagonal arrangement of rod electrodes (200), wherein in the middle of a hexagon a rod electrode (200) of a first polarity is arranged and along the circumference of the Seckseck on the corners of which six further rod electrodes (200') are arranged.

2. The initial part of the drill head (2) according to claim 1, wherein the plurality of rod electrodes (200) form parallel rows and columns of rod electrodes (200), wherein each rod electrodes (200) have two nearest neighbours in the same row and one left and one right nearest neighbour in each neighbouring column.

3. The initial part of the drill head (2) according to claim 1, wherein except for rod electrodes (200) in the edge region, each rod electrode (200) has six nearest neighbors at the same distance (a) which have the same or the opposite polarity.

4. Drill head initial part (2) according to claim one of the preceding claims, wherein the rod electrodes (200) along the hexagonal circumferential line around the centric rod electrode (200) are each subject to alternately polarized electrical voltage and are electrically conductively connected accordingly to the connection flanges (211, 211').

5. Drill head initial part (2) according to any of the preceding claims, wherein the distance (a) between directly adjacent rod electrodes (200) is equal and at least 10mm.

6. Drill head beginning part (2) according to any one of the preceding claims, wherein the ratio of the length (L) of the rod electrodes (200) between the tip and the rear end of the rod electrode (200) to the distance (a) to the nearest neighbor between rod electrodes (200) L/a is between 1:1 and 5:1.

7. A drill head initial part (2) according to any one of the preceding claims, wherein a distance (x) between a first rod electrode mounting plane and a second rod electrode mounting plane corresponds to the various rod electrodes (200), with a value between one to three times a distance (a).

8. Drill head initial part (2) according to any of the preceding claims, wherein the protruding ends of the rod electrodes (200) are each designed as a ball head, with a defined radius.

9. Drill head initial part (2) according to any one of the preceding claims, wherein the length (L) of the rod electrodes (200) between their tips and the drill head connection portion (21) is greater than 100mm and preferably less than 200mm, especially preferably between 150 and 170mm.

10. The cutterhead initial part (2) according to any of the preceding claims, wherein the total length of the cutterhead initial part (2), electrode portion (20) and cutterhead connection portion (21) together is greater than twice the length (L) of the rod electrodes (200).

11. Cutterhead initial portion (2) according to any one of the preceding claims, wherein the distance between the at least two connection flanges (211, 211') is not more than half the length of the entire cutterhead connection section (21).

12. The cutterhead initial part (2) according to any one of the preceding claims, wherein outer rod electrodes (200') furthest from a centric longitudinal axis of the cutterhead header (2) are arranged at an angle of more than 1.5° away from the longitudinal axis.

## Revendications

1. La partie initiale de la tête de forage (2) dans le cadre d'une tête de forage pour un système de géoforage à impulsions plasma (0), où la partie initiale de la tête de forage (2) comprend au moins une partie d'électrode (20) avec plusieurs électrodes métalliques à tige (200), à laquelle une alimentation haute tension (10) peut être raccordée et les électrodes à tige (200) peuvent être appliquées par un générateur d'impulsions haute tension (1) avec des impulsions de tension polarisées différemment, où,
à la partie électrode (20), tournée à l'opposé du côté des extrémités de l'électrode de tige, une partie de connexion de tête de forage (21) sous la forme d'un cadre avec des entretoises d'alimentation (210) et au moins deux brides de connexion (211, 211') est connectée ou moulée électriquement, et les électrodes de tige (200) de la partie électrode (20) sont parallèles les unes aux autres et se terminent sur une surface plate d'électrode de la même longueur (L) de tubes métalliques ou des tiges solides de diamètre (d) inférieures à 20 mm sont alignées, où une section transversale (Q) de la partie électrode (20) sur laquelle sont réparties les électrodes de la tige (200) est supérieure à une section transversale (q) de la partie de connexion de la tête de forage (21) sur laquelle les haubans d'alimentation (210) et au moins deux brides de connexion (211, 211') sont répartis, et où un motif d'agencement d'électrodes de la pluralité d'électrodes à tige (200) est basé sur un agencement hexagonal d'électrodes à tige (200), où, au centre d'un hexagone, une électrode à tige (200) de première polarité est disposée et le long de la circonférence du Seckseck, aux coins de laquelle six électrodes à tige supplémentaires (200') sont disposées.

2. La partie initiale de la tête de forage (2) selon l'affirmation 1, où la pluralité d'électrodes de tige (200) forment des rangées et colonnes parallèles d'électrodes de tige (200), chaque électrode de tige (200) ayant deux voisins les plus proches dans la même rangée et un voisin gauche et un voisin droit dans chaque colonne voisine.

3. La partie initiale de la tête de forage (2) selon la revendication 1, à l'exception des électrodes de tige (200) dans la région des bords, chaque électrode de tige (200) a six voisines les plus proches à la même distance (a) qui ont la même polarité ou la même polarité.

4. Partie initiale de la tête de forage (2) selon l'une des revendications précédentes, où les électrodes de tige (200) le long de la ligne hexagonale circonférentielle autour de l'électrode centrale (200) sont chacune soumises à une tension électrique polarisée alternée et sont connectées électriquement de manière conductive aux brides de connexion (211, 211').

5. Tête de forage partie initiale (2) selon l'une des affirmations précédentes, où la distance (a) entre les électrodes de tige directement adjacentes (200) est égale et au moins 10 mm.

6. Tête de forage commençant la partie (2) selon l'une des affirmations précédentes, où le rapport entre la longueur (L) des électrodes de tige (200) entre la pointe et l'extrémité arrière de l'électrode de tige (200) et la distance (a) jusqu'au voisin le plus proche entre les électrodes de tige (200) L/a est compris entre 1:1 et 5:1.

7. Une partie initiale de la tête de forage (2) selon l'une des affirmations précédentes, où une distance (x) entre un plan de montage de la première électrode à tige et un second plan de montage correspond aux différentes électrodes à tige (200), avec une valeur de une à trois fois la distance (a).

8. Partie initiale de la tête de forage (2) selon l'une des revendications précédentes, où les extrémités saillantes des électrodes de tige (200) sont chacune conçues comme une tête à bille, avec un rayon défini.

9. La partie initiale de la tête de forage (2) selon l'une des affirmations précédentes, où la longueur (L) des électrodes de la tige (200) entre leurs extrémités et la partie de connexion de la tête de forage (21) est supérieure à 100 mm et de préférence inférieure à 200 mm, surtout entre 150 et 170 mm.

10. La partie initiale de la tête de coupe (2) selon l'une des revendications précédentes, où la longueur totale de la partie initiale de la tête de coupe (2), de la partie électrode (20) et de la partie de connexion de la tête de coupe (21) ensemble est supérieure à deux fois la longueur (L) des électrodes de la tige (200).

11. La partie initiale de la tête de coupe (2) selon l'une des revendications précédentes, où la distance entre au moins deux brides de connexion (211, 211') n'est pas supérieure à la moitié de la longueur totale de la section de connexion de la tête de coupe (21).

12. La partie initiale de la tête de coupe (2) selon l'une des revendications précédentes, où les électrodes extérieures de la tige (200') les plus éloignées d'un axe longitudinal centrique du header de la tête de coupe (2) sont disposées à un angle de plus de 1,5° par rapport à l'axe longitudinal.
